# FASCICULE DE BREVET EUROPEEN

(11) **EP 4 357 858 B1**
(45) Date de publication et mention de la délivrance du brevet: **03.06.2026**
(21) Numéro de dépôt: 22202272.5
(22) Date de dépôt: 18.10.2022
(51) Int. Cl.: G04B 17/06, G04B 18/02

(54) **RESSORT-SPIRAL POUR MECANISME RESONATEUR D'HORLOGERIE MUNI DE MOYENS D'AJUSTEMENT DE LA RAIDEUR**
SPIRALFEDER FÜR RESONATORMECHANISMUS EINER UHR MIT MITTELN ZUR EINSTELLUNG DER STEIFIGKEIT
HAIRSPRING FOR TIMEPIECE RESONATOR MECHANISM PROVIDED WITH MEANS FOR ADJUSTING THE STIFFNESS

(43) Date de publication de la demande: 24.04.2024
(73) Titulaire: Omega SA, 2502 Bienne (CH)
(72) Inventeur: HERNANDEZ, Ivan, 1785 Cressier (CH); LE MOAL, Romain, 25130 Villers-le-Lac (FR); FROSIO, Roberto, 2019 Chambrelien (CH); CUSIN, Pierre, 1423 Villars-Burquin (CH)
(74) Mandataire: ICB SA

(56) Documents cités:
- EP-A1- 2 781 970
- EP-A1- 4 009 115
- EP-B1- 2 138 912
- CH-B1- 703 273

## Description

### Domaine technique de l'invention

L'invention se rapporte à un ressort-spiral pour un mécanisme résonateur d'horlogerie, le ressort-spiral étant muni de moyens de réglages de la raideur dudit ressort-spiral. L'invention se rapporte également à un mécanisme résonateur d'horlogerie muni d'un tel ressort-spiral.

### Arrière-plan technologique

La plupart des montres mécaniques actuelles sont munies d'un balancier-spiral et d'un mécanisme d'échappement à ancre suisse. Le balancier-spiral constitue la base de temps de la montre. On l'appelle aussi résonateur.

L'échappement, quant à lui, remplit deux fonctions principales:
- entretenir les va-et-vient du résonateur ;
- compter ces va-et-vient.

Pour constituer un résonateur mécanique, il faut un élément inertiel, un guidage et un élément de rappel élastique. Traditionnellement, un ressort spiral joue le rôle d'élément de rappel élastique pour l'élément inertiel que constitue un balancier. Ce balancier est guidé en rotation par des pivots qui tournent dans des paliers lisses en rubis.

Le ressort-spiral de balancier doit généralement pouvoir être réglé pour améliorer la précision d'une montre. A cette fin, on utilise des moyens d'ajustement de la raideur du ressort-spiral, telle une raquette pour modifier la longueur effective du ressort. Ainsi, on modifie sa raideur pour ajuster la précision de marche de la montre. Toutefois, l'efficacité d'une raquette traditionnelle pour ajuster la marche reste limitée, et elle n'est pas toujours efficace pour rendre le réglage suffisamment précis, de l'ordre de quelques secondes ou quelques dizaines de secondes par jour.

Pour un ajustement de la marche plus fin, il existe des moyens de réglage comprenant une ou plusieurs vis, agencées dans la serge du balancier. En agissant sur les vis, on modifie l'inertie du balancier, qui a comme effet de modifier sa marche.

Cependant, ce mode de réglage n'est pas facile à effectuer, car il perturbe l'équilibrage du balancier, et ne permet quand même pas d'obtenir une finesse du réglage suffisante de la marche de l'oscillateur.

Le document EP 2 781 970 A1 montre un mécanisme de réglage de longueur active d'un ressort-spiral d'horlogerie.

### Résumé de l'invention

Le but de la présente invention est de pallier tout ou partie des inconvénients cités précédemment, en proposant un ressort spiral muni de moyens d'ajustement efficaces et précis, configurés en particulier pour régler la marche d'une pièce d'horlogerie en modifiant la raideur effective dudit spiral.

A cet effet, l'invention se rapporte à un ressort-spiral, notamment pour un mécanisme résonateur d'horlogerie, le ressort-spiral comprenant un ruban flexible enroulé sur lui-même selon plusieurs spires, le ruban ayant une raideur prédéfinie, le ressort-spiral comportant des moyens d'ajustement de sa raideur.

L'invention est remarquable en ce que les moyens d'ajustement comportent un premier élément flexible allongé, et un deuxième élément flexible allongé agencés chacun en série du ruban, chaque élément flexible allongé reliant une même extrémité dudit ruban à un support fixe, de manière à ajouter une raideur supplémentaire au ruban, chaque élément flexible allongé ayant de préférence une raideur supérieure à celle du ruban, les moyens d'ajustement comportant des moyens de précontrainte pour appliquer au moins deux efforts ajustables différents, les deux efforts s'appliquant sur le premier élément flexible allongé de manière à faire varier la raideur du premier élément flexible allongé en fonction du niveau de précontrainte.

Grâce à l'invention, on peut modifier la raideur d'au moins un des deux éléments flexibles allongés, telle des lames flexibles. En effet, lorsqu'on applique deux efforts tels que ceux mentionnés précédemment, on arrive à faire varier la raideur de l'élément flexible allongé. En effet, avec un seul effort appliqué, que cela soit une force ou un couple, la raideur de l'élément flexible allongé reste la même. Avec deux forces perpendiculaires sur une lame, longitudinalement et orthogonalement, on obtient une force globale, qui fait varier la raideur de l'élément flexible allongé. La combinaison de deux efforts étant primordiale pour y parvenir.

En agissant sur les moyens de précontrainte, on module le niveau d'intensité de la sollicitation, ce qui entraîne une modification de la raideur de l'ensemble comprenant les éléments flexibles allongés et le ruban. En effet, les éléments flexibles mis en série avec le ruban apportent une raideur supplémentaire, qui se combine à celle du ruban. Ainsi, lorsque les moyens de précontrainte appliquent des efforts variables sur au moins l'un des éléments flexibles allongés, ils modifient la raideur de l'élément flexible et donc de l'ensemble comprenant le ruban et les éléments flexibles sans modifier la raideur du ruban, quelles que soient les forces variables appliquées sur l'élément flexible allongé.

Autrement dit, on place un élément flexible en série du ruban entre une extrémité du ruban et le support fixe. Cet élément flexible apporte une raideur supplémentaire ajustable entre le ruban et le point d'attache du ruban, et il fournit une flexibilité supplémentaire au résonateur. Ainsi, la raideur effective du résonateur comprend la raideur du ruban et la raideur de l'élément flexible. On applique alors les efforts variables pour pré-contraindre l'élément flexible sans pré-contraindre le ruban. En pré-contraignant l'élément flexible, sa raideur change, tandis que la raideur du ruban reste sensiblement inchangée. En changeant la raideur de l'élément flexible, la raideur du résonateur (raideur du ruban et raideur de l'élément flexible change, ce qui modifie par conséquent la marche du résonateur.

Par conséquent, une modification de la rigidité de l'élément flexible modifie la rigidité de l'ensemble du résonateur, et par conséquent règle sa marche de manière fine, ce qui permet d'ajuster précisément la fréquence de notre base de temps. On obtient ainsi une grande précision dans le réglage de la marche, car on agit de façon très fine sur un seul élément supplémentaire pour ajuster la rigidité du ressort-spiral.

Selon une forme de réalisation particulière de l'invention, le premier effort est fourni par une première force de traction/compression dirigée sensiblement dans la direction longitudinale *F_{L}* du premier élément flexible allongé.

Selon une forme de réalisation particulière de l'invention, le premier effort exerce en outre une première force dirigée sensiblement dans une direction sensiblement orthogonale *F_{T}* à la direction longitudinale du deuxième élément flexible allongé.

Selon une forme de réalisation particulière de l'invention, le deuxième effort est fourni par une deuxième force dirigée sensiblement dans une direction sensiblement orthogonale *F_{T}* à la direction longitudinale du premier élément flexible allongé.

Selon une forme de réalisation particulière de l'invention, le deuxième effort exerce en outre une deuxième force de traction/compression dirigée sensiblement dans la direction longitudinale *F_{L}* du deuxième élément flexible allongé.

Selon une forme de réalisation particulière de l'invention, le premier et le deuxième élément flexible allongés comportent chacun une lame flexible unique.

Selon une forme de réalisation particulière de l'invention, le premier et le deuxième élément flexible allongés comportent chacun une paire de lame flexibles principales.

Selon une forme de réalisation particulière de l'invention, le premier élément flexible est agencé dans un direction radiale du ressort-spiral.

Selon une forme de réalisation particulière de l'invention, le deuxième élément flexible est agencé dans une direction tangentielle au ressort-spiral.

Selon une forme de réalisation particulière de l'invention, le premier et le deuxième élément flexible allongé sont sensiblement perpendiculaire l'un à l'autre.

Selon une forme de réalisation particulière de l'invention, les moyens de précontrainte comprennent deux lames flexibles secondaires reliées à l'extrémité, chaque lame flexible secondaire étant agencée dans le prolongement d'un des éléments flexibles allongés.

Selon une forme de réalisation particulière de l'invention, les moyens de précontrainte comportent deux corps rigides agencés chacun à l'extrémité de chaque lame flexible secondaire.

Selon une forme de réalisation particulière de l'invention, les moyens de précontrainte comportent des moyens d'appui variable sur chaque corps rigide.

Selon une forme de réalisation particulière de l'invention, les efforts sont ajustables de manière continue par les moyens de précontrainte.

Selon une forme de réalisation particulière de l'invention, le premier et le deuxième élément flexible sont agencés à une extrémité externe du ruban.

Selon une forme de réalisation particulière de l'invention, l'extrémité du ruban comprend un appendice, les moyens de précontrainte et les éléments flexibles allongés étant joints à l'appendice.

Selon une forme de réalisation particulière de l'invention, l'extrémité du ruban est plus rigide que les éléments flexibles allongés et le ruban.

Selon une forme de réalisation particulière de l'invention, les éléments flexibles allongés comprennent un col flexible.

Selon une forme de réalisation particulière de l'invention, les moyens de précontrainte sont configurés pour permettre un ajustement des deux efforts à des intensités différentes.

L'invention se rapporte également à un mécanisme résonateur rotatif, notamment pour un mouvement horloger, comportant une masse oscillante et un tel ressort-spiral.

### Brève description des figures :

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue de dessus d'un ressort-spiral selon un premier mode de réalisation de l'invention, et
- la figure 2 représente schématiquement une vue de dessus d'un ressort-spiral selon un deuxième mode de réalisation de l'invention.

### Description détaillée de l'invention

Les figures 1 et 2 montrent chacune une représentation schématique d'un mode de réalisation différent d'un ressort-spiral 1, 10, notamment pour un mécanisme résonateur d'horlogerie. Ici, le ressort-spiral s'étend sensiblement dans un même plan. Le ressort-spiral 1, 10 comprend un ruban flexible 2 enroulé sur lui-même selon plusieurs spires, le ruban 2 ayant une raideur prédéfinie. Le ressort-spiral 1, 10 comporte des moyens d'ajustement de sa raideur. Par exemple, les moyens d'ajustement sont notamment actionnables lorsque le ressort-spiral 1, 10 est monté sur une platine d'un mouvement d'horlogerie, non représenté sur les figures.

Selon l'invention, les moyens d'ajustement comportent un premier 5 et un deuxième élément flexible 15 allongés s'étendant longitudinalement. Chaque élément flexible 5, 15 est agencé en série du ruban 2, le premier 5 et le deuxième élément flexible 15 relient une même extrémité 4 dudit ruban 2 à un support fixe 11, 14. Autrement dit, le ruban 2 est relié au support fixe 11, 14 uniquement par ces deux éléments flexibles 5, 15.

Les éléments flexibles 5, 15 sont solidaires d'une des extrémités 4 du ruban 2. De préférence, les deux éléments flexibles 5, 15 sont agencés perpendiculairement l'un par rapport à l'autre.

Les modes de réalisation décrits ci-dessous comprennent des éléments flexibles 5, 15 solidaires de l'extrémité externe 4 du ruban 2. L'extrémité interne 19 du ruban 2 est destinée à être assemblée à un support 3 d'une masse oscillante du résonateur 1.

Les éléments flexibles 5, 15 ajoutent une raideur supplémentaire à celle du ruban 2. Les éléments flexibles 5, 15 ont de préférence une raideur supérieure à celle du ruban 2. Le premier élément flexible 5 est ici agencé dans le prolongement du ruban 2, tandis que le deuxième élément flexible 15 est agencé perpendiculairement au premier élément flexible 5. De préférence, les moyens d'ajustement et le ruban 2 sont monoblocs, voire formés d'une même matière.

En outre, l'extrémité externe 4 du ruban 2 est ici recourbée perpendiculairement pour former un appendice 9. L'appendice 9 sert de point d'attache, et permet de recevoir des efforts. Il est de préférence sensiblement rigide, c'est-à-dire au moins plus rigide que le ruban 2 et/ou les éléments flexibles allongés 5, 15, pour minimiser son influence sur la raideur du ruban 2.

Dans le premier mode de réalisation, chaque élément flexible 5, 15 allongé est une lame flexible 13, 15 unique reliant l'appendice 9 au support fixe 11. La première lame flexible 13 unique est agencée dans le prolongement de l'appendice 9, tandis que la deuxième lame flexible 13 unique est disposée dans une direction sensiblement perpendiculaire à l'appendice 9.

Ainsi, la première lame flexible 13 unique est agencée selon une direction radiale, de préférence passant par le centre du ressort spiral 1, en position de repos du ressort-spiral 1, tandis que la deuxième lame flexible est agencée dans une direction tangentielle au ruban 2.

Dans le deuxième mode de réalisation de la figure 2, chaque élément flexible allongé 5, 15 comporte une paire de lames principales 23, 25 s'étendant depuis l'appendice 9 jusqu'au support fixe 11. Les lames principales 23, 25 de chaque paire s'écartent depuis l'appendice 9 jusqu'au support fixe 11 et forment par exemple un angle compris entre 10 et 40° entre elles.

Le ressort-spiral 1 comporte en outre des moyens de précontrainte 6 pour appliquer sur au moins un des élément flexibles 5, 15, de préférence les deux éléments flexibles 5, 15 au moins deux effort différents. Par exemple, les deux efforts sont produits sur le premier élément flexible 5,

Les deux efforts sont de préférence une force longitudinale *F_{L}* de traction-compression, et une force orthogonale *F_{T},* qui sont variables. La force longitudinale *F_{L}* est dirigée selon la direction longitudinale du premier élément flexible 5, tandis que la force orthogonale *F_{T},* est dirigée selon une direction perpendiculaire à la direction longitudinale de du premier élément flexible 5, les deux forces appartenant de préférence au plan du ressort-spiral 1, 10. Ainsi, on peut modifier la raideur du premier élément flexible 5, et ainsi ajuster la marche du ressort spiral 1, 10, notamment pour améliorer la précision de la marche du mouvement.

On agit sur le premier élément flexible 5 pour modifier sa raideur sans agir directement sur le ruban 2. Cependant, pendant les oscillations, l'extrémité 4 du ruban 2 peut être mobile.

De plus, les forces longitudinale *F_{L}* et orthogonale *F_{T}* sont ajustables de manière continue par les moyens de précontrainte 6. Autrement dit, les forces *F_{L}* et *F_{T}* ne sont pas restreintes à des valeurs discrètes. Ainsi, on peut ajuster finement la raideur de l'élément flexible 5 avec une grande précision.

En outre, les moyens de précontrainte 6 sont configurés pour modifier la raideur du deuxième élément flexible 15.

En effet, le premier effort exerce en outre une première force dirigée sensiblement dans une direction sensiblement orthogonale à la direction longitudinale du deuxième élément flexible allongé 15. Comme les deux élément flexibles 5, 15 sont agencés perpendiculairement l'un par rapport à l'autre, une force longitudinale appliquée sur l'un des éléments flexibles 5, 15 allongés, engendre une force sensiblement orthogonale appliquée sur l'autre élément flexible.

De manière semblable, le deuxième effort exerce en outre une deuxième force de traction/compression dirigée sensiblement dans la direction longitudinale du deuxième élément flexible allongé 15.

Pour appliquer ces forces ajustables, les moyens de précontrainte 6 comprennent deux moyens d'application d'une force sur les éléments flexibles allongés 5, 15.

Les moyens d'applications comprennent chacun deux lames flexibles secondaires 12, 13. Chaque lame flexible secondaire 12, 13 est agencée dans le prolongement de l'élément flexible allongé 5, 15, et est fixée de l'autre côté de l'appendice 9.

Les deux lames flexibles secondaires 12, 13 sont agencées perpendiculairement l'une par rapport à l'autre.

De manière alternative, les lames secondaires 12, 13, peuvent être remplacées par des ressorts usuels.

Chaque lame flexible secondaire 12, 13 est dotée d'un corps rigide 14, 16 à l'extrémité libre. Le corps rigide 14, 16 permet l'application d'une force variable sur la lame flexible secondaire 12, 13 afin d'ajuster la force transmise à l'élément flexible allongé 5, 15.

En déplaçant les corps rigides 14, 16, on applique une force longitudinale *F_{L}* variable et une force orthogonale *F_{T}* variable sur l'appendice 9, selon chaque direction de déplacement de chaque corps rigide 19, 21. Ainsi, on modifie la raideur des éléments flexibles allongés 5, 15. En déplaçant les corps rigide 19, 21, on modifie la valeur de la force exercée sur la lame flexible unique 15.

Les moyens de précontrainte 6 comportent en outre des moyens d'appui variable sur le corps rigide 14, 16. En actionnant les moyens de d'appui, le corps rigide 14, 16 se déplace, de sorte que la lame flexible secondaire 12, 13 est plus ou moins fléchie, et transmet par conséquent une force plus ou moins importante sur l'élément flexible allongé 5, 15. Ainsi, la rigidité de l'élément flexible allongé 5, 15 est modifiée, de sorte que la marche du ressort-spiral est modifiée, et peut être ajustée.

Les moyens d'appui variable sont par exemple une vis 24 en contact avec le corps rigide 14, 16, et agencée longitudinalement selon la direction de la lame flexible secondaire 12, 13. Ainsi, en déplaçant la vis 24, les lames flexibles secondaire 12, 13 exercent une force plus ou moins importante sur l'appendice 9, et donc sur les éléments flexibles 5, 15 allongés.

Alternativement, les moyens d'appui variable comprennent un ressort fixé d'un côté au corps rigide, et un corps mobile agencé à l'autre extrémité du ressort. Ainsi, en déplaçant le corps mobile, le ressort exerce une force plus ou moins importante sur la lame flexible secondaire.

Dans une autre variante, les moyens de précontrainte comportent un premier aimant agencé sur le corps rigide, et un deuxième aimant mobile agencé à distance du corps rigide. Ainsi, en modifiant la distance du deuxième aimant par rapport au premier aimant, on modifie la force appliquée sur la lame flexible secondaire.

De manière alternative, on peut utiliser un levier pivotant assemblé au corps rigide par une première extrémité, l'autre extrémité étant libre et servant de moyen d'actionnement du levier en déplaçant ladite extrémité libre.

De préférence, les moyens de précontrainte sont configurés pour permettre un ajustement des deux efforts, ici les deux forces de traction/compression longitudinaux à des intensités différentes. Ainsi, un premier moyen d'application permet un ajustement dans une plage de réglage plus large, et un deuxième moyen d'application permet un ajustement dans une plage de réglage plus fine.

A cette fin, les lames flexibles secondaire 12, 13 ont par exemple des sections ou des longueurs différentes. Alternativement, les moyens d'appui variable sur les corps rigides 14, 16 sont configurés pour obtenir les plages de réglage différents, avec par exemple un pas de vis différent.

L'invention se rapporte également à un mouvement d'horlogerie comprenant un tel ressort-spiral. Le ressort spiral est notamment utilisé pour actionner le mouvement d'un balancier.

Naturellement, l'invention n'est pas limitée aux modes de réalisation décrits en référence aux figures et des variantes pourraient être envisagées sans sortir du cadre de l'invention.

Concernant l'élément longitudinal, les lames flexibles décrites dans les différents modes de réalisation du ressort-spiral, peuvent être des lames flexibles continues, comme cela est généralement le cas dans les figures, ou bien des lames avec des tronçons rigides et des cols flexibles reliant les tronçons.

En outre, les lames flexibles peuvent prendre des orientations autres que radiale et orthogonale par rapport au ressort-spiral. Ainsi, elle peut être orientée selon n'importe qu'elle direction comprise entre les directions radiale et orthogonale.

## Revendications

1. Ressort-spiral, notamment pour mécanisme résonateur d'horlogerie, le ressort-spiral (1, 10) comprenant un ruban (2) flexible enroulé sur lui-même selon plusieurs spires, le ruban (2) ayant une raideur prédéfinie, le ressort-spiral (1, 10) comportant des moyens d'ajustement de sa raideur, les moyens d'ajustement comportant un premier élément flexible allongé (5), et un deuxième élément flexible allongé (15) agencés en série du ruban (2), chaque élément flexible allongé (5, 15) reliant une même extrémité (4, 9) dudit ruban (2) à un support fixe (11, 14), de manière à ajouter une raideur supplémentaire au ruban (2), chaque élément flexible allongé (5) ayant de préférence une raideur supérieure à celle du ruban (2), les moyens d'ajustement comportant des moyens de précontrainte (6) pour appliquer au moins deux efforts ajustables différents, les deux efforts s'appliquant sur le premier élément flexible allongé (5) de manière à faire varier la raideur du premier élément flexible allongé (5) en fonction du niveau de précontrainte.

2. Ressort-spiral selon la revendication 1, **caractérisé en ce que** le premier effort est fourni par une première force de traction/compression dirigée sensiblement dans la direction longitudinale *F_{L}* du premier élément flexible allongé (5).

3. Ressort-spiral selon la revendication 1, **caractérisé en ce que** le premier effort exerce en outre une première force dirigée sensiblement dans une direction sensiblement orthogonale à la direction longitudinale du deuxième élément flexible allongé (15).

4. Ressort-spiral selon l'une, quelconque, des revendications précédentes, **caractérisé en ce que** le deuxième effort est fourni par une deuxième force dirigée sensiblement dans une direction sensiblement orthogonale *F_{T}* à la direction longitudinale du premier élément flexible allongé (5).

5. Ressort-spiral selon la revendication 4, **caractérisé en ce que** le deuxième effort exerce en outre une deuxième force de traction/compression dirigée sensiblement dans la direction longitudinale du deuxième élément flexible allongé (15).

6. Ressort-spiral selon l'une, quelconque, des revendications précédentes, **caractérisé en ce que** le premier (5) et le deuxième élément flexible (15) allongés comportent chacun une lame flexible unique (13, 18).

7. Ressort-spiral selon l'une, quelconque, des revendications 1 à 5, **caractérisé en ce que** le premier (5) et le deuxième élément flexible (15) allongés comportent chacun une paire de lame flexibles principales (23, 25).

8. Ressort-spiral selon l'une, quelconque, des revendications précédentes, **caractérisé en ce que** le premier (5) et le deuxième élément flexible allongé (15) sont sensiblement perpendiculaire l'un à l'autre.

9. Ressort-spiral selon l'une, quelconque, des revendications précédentes, **caractérisé en ce que** le premier élément flexible (5) est agencé dans une direction radiale du ressort-spiral (1, 10).

10. Ressort-spiral selon l'une, quelconque, des revendications précédentes, **caractérisé en ce que** le deuxième élément flexible (15) est agencé dans une direction tangentielle au ressort-spiral (1, 10).

11. Ressort-spiral selon l'une, quelconque, des revendications précédentes, **caractérisé en ce que** les moyens de précontrainte (6) comprennent deux lames flexibles secondaires (12, 13) reliées à l'extrémité (4), chaque lame flexible secondaire (12, 13) étant agencée dans le prolongement d'un des éléments flexibles allongés (5, 15).

12. Ressort-spiral selon la revendication 11, **caractérisé en ce que** les moyens de précontrainte (6) comportent deux corps rigides (14, 16) agencés chacun à l'extrémité de chaque lame flexible secondaire (12, 13).

13. Ressort-spiral selon la revendication 12, **caractérisé en ce que** les moyens de précontrainte (6) comportent des moyens d'appui variable sur chaque corps rigide (14, 16).

14. Ressort-spiral selon l'une, quelconque, des revendications précédentes, **caractérisé en ce que** les efforts sont ajustables de manière continue par les moyens de précontrainte (6).

15. Ressort-spiral selon l'une, quelconque, des revendications précédentes, **caractérisé en ce que** le premier (5) et le deuxième élément flexible (15) sont agencés à une extrémité externe (4) du ruban (2).

16. Ressort-spiral selon l'une, quelconque, des revendications précédentes, **caractérisé en ce que** les moyens de précontrainte (6) sont configurés pour permettre un ajustement des deux efforts à des intensités différentes.

17. Mécanisme résonateur rotatif, notamment pour un mouvement horloger, comportant une masse oscillante, **caractérisé en ce qu'**il comprend un ressort-spiral (1, 10) selon l'une, quelconque, des revendications précédentes.

## Patentansprüche

1. Spiralfeder, insbesondere für einen Resonatormechanismus des Uhrwerks, wobei die Spiralfeder (1, 10) ein flexibles Band (2) umfasst, das sich in mehreren Windungen um sich selbst aufrollt, wobei das Band (2) eine vordefinierte Steifigkeit aufweist, wobei die Spiralfeder (1, 10) Mittel zum Einstellen ihrer Steifigkeit umfasst, wobei die Einstellmittel ein erstes längliches, flexibles Element (5) und ein zweites längliches, flexibles Element (15) umfassen, die in Reihe mit dem Band (2) angeordnet sind, wobei jedes längliche, flexible Element (5, 15) dasselbe Ende (4, 9) des genannten Bandes (2) mit einem festen Träger (11, 14) verbindet, um dem Band (2) eine zusätzliche Steifigkeit hinzuzufügen, wobei jedes längliche, flexible Element (5) vorzugsweise eine größere Steifigkeit als das Band (2) aufweist, wobei die Einstellmittel Vorspannmittel (6) zum Aufbringen von mindestens zwei unterschiedlichen einstellbaren Kräften umfassen, wobei die beiden Kräfte auf das erste längliche, flexible Element (5) ausgeübt werden, um die Steifigkeit des ersten länglichen, flexiblen Elements (5) in Abhängigkeit vom Vorspannungsniveau zu variieren.

2. Spiralfeder nach Anspruch 1, **dadurch gekennzeichnet, dass** die erste Kraft durch eine erste Zug- und Druckkraft bereitgestellt wird, die im Wesentlichen in der Längsrichtung *F_{L}* des ersten länglichen flexiblen Elements (5) wirkt.

3. Spiralfeder nach Anspruch 1, **dadurch gekennzeichnet, dass** die erste Kraft außerdem eine erste Kraft ausübt, die im Wesentlichen in eine Richtung wirkt, die im Wesentlichen orthogonal zur Längsrichtung des zweiten länglichen flexiblen Elements (15) ist.

4. Spiralfeder nach einem beliebigen der vorhergehenden Ansprüche, **dadurch gekennzeichnet, dass** die zweite Kraft durch eine zweite Kraft bereitgestellt wird, die im Wesentlichen in eine zur Längsrichtung des ersten länglichen flexiblen Elements (5) im Wesentlichen orthogonale Richtung *F_{T}* wirkt.

5. Spiralfeder nach Anspruch 4, **dadurch gekennzeichnet, dass** die zweite Kraft außerdem eine zweite Zug- und Druckkraft ausübt, die im Wesentlichen in die Längsrichtung des zweiten länglichen flexiblen Elements (15) gerichtet ist.

6. Spiralfeder nach einem beliebigen der vorhergehenden Ansprüche, **dadurch gekennzeichnet, dass** das erste (5) und das zweite längliche flexible Element (15) jeweils ein einziges flexibles Federblatt (13, 18) aufweisen.

7. Spiralfeder nach einem beliebigen der vorstehenden Ansprüche 1 bis 5, **dadurch gekennzeichnet, dass** das erste (5) und das zweite längliche flexible Element (15) jeweils ein Paar flexibler Hauptfederblätter (23, 25) enthalten.

8. Spiralfeder nach einem beliebigen der vorhergehenden Ansprüche, **dadurch gekennzeichnet, dass** das erste (5) und das zweite längliche flexible Element (15) im Wesentlichen senkrecht zueinander angeordnet sind.

9. Spiralfeder nach einem beliebigen der vorhergehenden Ansprüche, **dadurch gekennzeichnet, dass** das erste flexible Element (5) in einer radialen Richtung der Spiralfeder (1, 10) angeordnet ist.

10. Spiralfeder nach einem beliebigen der vorhergehenden Ansprüche, **dadurch gekennzeichnet, dass** das zweite flexible Element (15) in einer zur Spiralfeder (1, 10) tangentialen Richtung angeordnet ist.

11. Spiralfeder nach einem beliebigen der vorstehenden Ansprüche, **dadurch gekennzeichnet, dass** die Spannvorrichtungen (6) zwei mit dem Ende (4) verbundene sekundäre flexible Federblätter (12, 13) umfassen, wobei jedes sekundäre flexible Federblatt (12, 13) in der Verlängerung eines der länglichen flexiblen Elemente (5, 15) angeordnet ist.

12. Spiralfeder nach Anspruch 11, **dadurch gekennzeichnet, dass** die Spannmittel (6) zwei starre Körper (14, 16) haben, die jeweils am Ende jedes sekundären flexiblen Federblatts (12, 13) angeordnet sind.

13. Spiralfeder nach Anspruch 12, **dadurch gekennzeichnet, dass** die Spannvorrichtungen (6) Mittel mit veränderlicher Auflage auf jedem starren Körper (14, 16) umfassen.

14. Spiralfeder nach einem beliebigen der vorhergehenden Ansprüche, **dadurch gekennzeichnet, dass** die Kräfte durch die Spannmittel (6) kontinuierlich einstellbar sind.

15. Spiralfeder nach einem beliebigen der vorhergehenden Ansprüche, **dadurch gekennzeichnet, dass** das erste (5) und das zweite flexible Element (15) an einem äußeren Ende (4) des Bandes (2) angeordnet sind.

16. Spiralfeder nach einem beliebigen der vorhergehenden Ansprüche, **dadurch gekennzeichnet, dass** die Spannvorrichtungen (6) so konfiguriert sind, dass die beiden Kräfte unterschiedliche Intensitäten aufweisen können.

17. Rotations-Resonanzmechanismus, insbesondere für ein Uhrwerk, umfassend eine schwingende Masse, **dadurch gekennzeichnet, dass** er eine Spiralfeder (1, 10) nach einem beliebigen der vorstehenden Ansprüche umfasst.

## Claims

1. A spiral spring, in particular for a horological resonator mechanism, the spiral spring (1, 10) comprising a flexible strip (2) coiled on itself into several turns, the strip (2) having a predefined stiffness, the spiral spring (1, 10) including means for adjusting its stiffness, the adjustment means including a first elongate flexible element (5), and a second elongate flexible element (15) arranged in series with the strip (2), each elongate flexible element (5, 15) connecting the same end (4, 9) of said strip (2) to a fixed support (11, 14), so as to add an additional stiffness to the strip (2), each elongate flexible element (5) preferably having a stiffness higher than that of the strip (2), the adjustment means including prestressing means (6) for applying at least two different adjustable efforts, the two efforts being applied on the first elongate flexible element (5) so as to make the stiffness of the first elongate flexible element (5) vary according to the prestress level.

2. The spiral spring according to claim 1, **characterised in that** the first effort is imparted by a first tensile/compressive force directed substantially in the longitudinal direction *F_{L}* of the first elongate flexible element (5).

3. The spiral spring according to claim 1, **characterised in that** the first effort further exerts a first force directed substantially in a direction substantially orthogonal to the longitudinal direction of the second elongate flexible element (15).

4. The spiral spring according to any one of the preceding claims, **characterised in that** the second effort is imparted by a second force directed substantially in a direction substantially orthogonal *F_{T}* to the longitudinal direction of the first elongate flexible element (5).

5. The spiral spring according to claim 4, **characterised in that** the second effort further exerts a second tensile/compressive force directed substantially in the longitudinal direction of the second elongate flexible element (15).

6. The spiral spring according to any one of the preceding claims, **characterised in that** each of the first (5) and second (15) elongate flexible elements includes a unique flexible blade (13, 18).

7. The spiral spring according to any one of claims 1 to 5, **characterised in that** each of the first (5) and second (15) elongate flexible elements includes a pair of main flexible blades (23, 25).

8. The spiral spring according to any one of the preceding claims, **characterised in that** the first (5) and second (15) elongate flexible elements are substantially perpendicular to one another.

9. The spiral spring according to any one of the preceding claims, **characterised in that** the first flexible element (5) is arranged in a radial direction of the spiral spring (1, 10).

10. The spiral spring according to any one of the preceding claims, **characterised in that** the second flexible element (15) is arranged in a direction tangential to the spiral spring (1, 10).

11. The spiral spring according to any one of the preceding claims, **characterised in that** the prestressing means (6) comprise two secondary flexible blades (12, 13) connected at the end (4), each secondary flexible blade (12, 13) being arranged in line with one of the elongate flexible elements (5, 15).

12. The spiral spring according to claim 11, **characterised in that** the prestressing means (6) include two rigid bodies (14, 16) each arranged at the end of each secondary flexible blade (12, 13).

13. The spiral spring according to claim 12, **characterised in that** the prestressing means (6) include variable support means on each rigid body (14, 16).

14. The spiral spring according to any one of the preceding claims, **characterised in that** the efforts are continuously adjustable by the prestressing means (6).

15. The spiral spring according to any one of the preceding claims, **characterised in that** the first (5) and second (15) flexible elements are arranged at an outer end (4) of the strip (2).

16. The spiral spring according to any one of the preceding claims, **characterised in that** the prestressing means (6) are configured to enable an adjustment of the two efforts at different intensities.

17. A rotary resonator mechanism, in particular for a horological movement, including an oscillating mass, wherein it comprises a spiral spring (1, 10) according to any one of the preceding claims.
